# EUROPÄISCHE PATENTANMELDUNG

(11) **EP 1 507 317 A1**
(43) Veröffentlichungstag der Anmeldung: **16.02.2005**
(21) Anmeldenummer: 04018905.2
(22) Anmeldetag: 10.08.2004
(51) Int. Cl.: H01R 13/24, H01Q 1/12, H01Q 1/32

(54) **Elastische Kontaktelemente**

(30) Priorität: 11.08.2003 DE 10336843; 17.01.2004 DE 102004002511
(71) Anmelder: Hirschmann Electronics GmbH & Co. KG, 72654 Neckartenzlingen (DE)
(72) Erfinder: Gelman, Alexander, 70736 Fellbach (DE)
(74) Vertreter: Thul, Hermann, Dipl.-Phys.

(57) **Zusammenfassung**

Vorrichtung zur Kontaktierung eines ersten Kontaktpartners mit zumindest einem weiteren Kontaktpartner, wobei erfindungsgemäß vorgesehen ist, einen elastisch verformbaren Träger(1), der elektrisch nicht leitend ist und zumindest teilweise eine elektrisch leitende Schicht (2) aufweist, wobei die Kontaktpartner über die Schicht (2) elektrisch kontaktiert sind.

## Beschreibung

Die Erfindung betrifft eine Vorrichtung zur Kontaktierung eines ersten Kontaktpartners mit zumindest einem weiteren Kontaktpartner gemäß den Merkmalen des Oberbegriffes des Patentsanspruches 1.

Aus der DE 196 05 999 A1 ist die Kontaktierung einer flächigen Antennenleiterstruktur bekannt. Hierbei wird unterhalb eines Karosserieteiles des Fahrzeuges eine signalverarbeitende Einheit, insbesondere ein Antennenverstärker, über geeignete Befestigungsmittel angeordnet. Das Gehäuse dieser Einheit weist einen Träger (Auslegerarm) auf, an dessen Ende Kontaktierungsmittel vorgesehen sind. Diese Kontaktierungsmittel sind über Verbindungsleitungen, die in oder auf dem starren Träger angeordnet sind, mit der signalverarbeitenden Einheit verbunden. Über die Kontaktierungsmittel erfolgt eine Kontaktierung zu Kontaktflächen einer Antennenleiterstruktur, die sich auf der Fahrzeugscheibe befindet. Über den Träger ist es einerseits möglich, über eine gewisse Distanz die Antennenleiterstruktur mit der signalverarbeitenden Einheit zu verbinden. Aufgrund der Zuordnung des Einbauortes dieser Einheit und der Kontaktierungsfläche der Antennenleiterstruktur sind aber große Toleranzbereiche erforderlich, damit die Kontaktierungsmittel die Kontaktfläche der Antennenleiterstruktur treffen. Ein weiterer Nachteil dieser Konstruktion besteht darin, dass die gesamte signalverarbeitende Einheit mit dem Träger und an dem Träger angeordnete Kontaktierungsmittel vollständig ausgetauscht werden müssen, wenn diese z. B. in einem Crashfall des Fahrzeuges beschädigt worden sind. Damit ist ein hoher Aufwand verbunden, da die signalverarbeitende Einheit im Regelfall zwischen der Karosserie (Fahrzeugdach) und dem Dachhimmel integriert ist und somit nur schwer zugänglich ist. Weiterhin besteht ein Nachteil darin, dass bei starren Trägern die Bauteilgeometrie immer an den jeweiligen Fahrzeugtyp angepaßt werden muß, da jeder Fahrzeugtyp gegenüber anderen einen eigenständigen Bauraum aufweist. Diese Anpassung ist mit hohen Kosten verbunden, da für jeden Träger für jeden Fahrzeugtyp unterschiedliche Werkzeuge zur Herstellung des Trägers angefertigt werden müssen.

Weiterhin sind Kontaktelemente bekannt, die aus einem elastisch verformbaren Kunststoff bestehen, dem elektrisch leitfähige Partikel beigemischt sind. Diese werden zwischen der Kontaktfläche eines Gerätes und einer weiteren Kontaktfläche eingesetzt. Solche Kontaktelemente haben allerdings den großen Nachteil, dass sie sehr teuer sind, denn der kostentreibende Faktor bei diesem bekannten Kontaktelement ist die Vorbereitung und Handhabung der elektrisch leitfähigen Partikel und die Herstellung einer extrudierfähigen Masse, die diese leitfähigen Partikel enthält. Dieser Nachteil ist gerade dann besonders stark, wenn Kontaktelemente in größerer Anzahl bei Geräten eingesetzt wird, die in Serienfertigung hergestellt werden.

Der Erfindung liegt daher die Aufgabe zugrunde, eine Vorrichtung zur Kontaktierung eines ersten Kontaktpartners mit zumindest einem weiteren Kontaktpartner bereitzustellen, mit der die eingangs geschilderten Nachteile vermieden werden und die besonders kostengünstig, insbesondere in Hinblick auf eine Serienfertigung, herzustellen sind.

Diese Aufgabe ist durch die Merkmale des Patentanspruches 1 gelöst.

Erfindungsgemäß ist ein elastisch verformbarer Träger vorgesehen, der aus einem elektrisch nicht leitenden Material besteht und der zumindest teilweise, in besonders vorteilhafter Weise über seine gesamte Oberfläche eine elektrisch leitende Schicht aufweist, wobei die Kontaktpartner über diese Schicht elektrisch kontaktiert sind.

Damit stehen elastische Kontaktelemente für die Kontaktierung zweier oder mehrerer Kontaktpartner zur Verfügung, die einfach und kostengünstig hergestellt werden können und darüber hinaus auf Grund ihrer Verformbarkeit Toleranzen zwischen den zumindest zwei Kontaktpartnern ausgleichen können. Für die Herstellung solcher elastischen Kontaktelemente ist es wesentlich einfacher und kostengünstiger, einen elektrisch nicht leitenden elastischen Träger, z.B. aus einem elastomerhaltigen Material oder vollständig aus Elastomer, zu verwenden, der auf einfachste Art und Weise mit einer elektrisch leitenden Schicht versehen wird. Dabei kann die elektrisch leitende Schicht beispielsweise durch Dispergieren, Metallsprühen, Lackieren, durch Druck (z. B. Prägen), chemogalvanisch, elektrostatisch oder dergleichen auf den elektrisch nicht leitfähigen Träger aufgebracht werden. Auf diese Art hergestellte elastische Kontaktelemente haben den Vorteil, dass sie zwischen den zumindest zwei Kontaktpartnern angeordnet werden können und einerseits zuverlässig aufgrund der aufgebrachten elektrisch leitenden Schicht die Kontaktierung zwischen den zumindest zwei Kontaktpartnern herstellen und gleichzeitig aufgrund der elastischen Verformbarkeit einen Toleranzausgleich gewähren. Da es zur Kontaktierung erforderlich ist, das Kontaktelement zwischen den zumindest zwei Kontaktpartnern zusammen zu drücken und diese Druckkraft während der Kontaktierung aufrecht zu erhalten, ist auch eine dauerhafte Kontaktierung gegeben, da die elektrisch leitende Schicht von dem elastisch verformten Träger dauerhaft gegen die Kontaktpartner gedrückt wird.

Die Druckkraft kann auch von anderen Elementen erzeugt werden, z.B. von einer Feder oder dergleichen. Darüber hinaus können auch zwei oder mehr solche Kontaktelemente in der Kontakteinrichtung angeordnet werden. Die Anordnung und Befestigung solches Kontaktelementes in der Kontakteinrichtung kann verschiedenartig ausgeführt werden.

In einer alternativen Ausgestaltung der Erfindung kann die elektrisch leitende Schicht auch durch eine Folie, die auf den Träger mittels Kleben, Aufprägen oder dergleichen aufbringbar ist, realisiert werden. Insgesamt stehen damit verschiedene Möglichkeiten zur Verfügung, den elastisch verformbaren und elektrisch nicht leitenden Träger mit einer elektrisch leitfähigen Schicht auf seiner Oberfläche zu versehen. Des Weiteren können die Kontaktelemente vor, insbesondere nach der Aufbringung der leitenden Schicht anwendungsbezogen angepasst werden (z.B. zugeschnitten, mit Befestigungselementen versehen oder dergleichen).

Vier Ausführungsbeispiele der erfindungsgemäßen Vorrichtung zur Kontaktierung eines ersten Kontaktpartners mit zumindest einem weiteren Kontaktpartner, auf die die Erfindung jedoch nicht beschränkt ist, sind im Folgenden erläutert und anhand der Figuren beschrieben.

Es zeigen:
- Figur 1:: Ein elastisches Kontaktelement mit vollem Profil,
- Figur 2:: Ein elastisches Kontaktelement mit hohlem Profil
- Figur 3:: Ein elastisches Element in Bandform
- Figur 4:: Ein elastisches Element mit mindestens einer Zwischenschicht

Figur 1 zeigt als Vorrichtung zur Kontaktierung ein elastisches Kontaktelement mit vollem Profil, welches einen Träger 1 (z.B. in Kugelform, kreisförmig oder zylinderförmig) aufweist, wobei der Träger 1 aus einem elektrisch nicht leitenden Material (wie z.B. einem silikonhaltigen Material) besteht. Auf die äußere Oberfläche des Trägers 1 wird in geeigneter Weise, beispielsweise durch Dispergieren, Metallsprühen, Lackieren, durch Druck (z. B. Prägen), chemogalvanisch, elektrostatisch oder dergleichen, eine elektrisch leitende Schicht 2 aufgebracht, die den Träger 1 zumindest teilweise, insbesondere auch vollständig umgibt. Nach der Herstellung eines solchen elastisch verformbaren Kontaktelementes wird dieses zwischen zwei Kontaktpartner gebracht, die in besonders vorteilhafter Weise als plane oder zumindest teilweise konvexe bzw. konkave Kontaktflächen 3, 4, ausgestaltet sind. Durch eine relative Bewegung der beiden Kontaktflächen 3, 4, aufeinander zu, wird das Kontaktelement verformt (zusammengedrückt), so dass die eine Kontaktfläche 3 in Anlage mit der leitenden Schicht 2 kommt und darüber mit der weiteren Kontaktfläche 4 in Verbindung gebracht wird. Durch die Bewegung der beiden Kontaktflächen 3, 4 aufeinander zu und aufgrund der Verformung des Trägers 1 und damit einhergehend der elektrisch leitenden Schicht 2 erzeugt das elastische Kontaktelement einen Druck auf die Kontaktflächen 3 und 4, der die elektrisch leitende Schicht zuverlässig und dauerhaft an den Kontaktflächen 3, 4 anliegen lässt. Während in Figur 1 ein rundes, insbesondere zylinderförmiges Profil des elastischen Kontaktelementes gezeigt ist, sind auch andere geometrische Formen (kugelförmige, dreieckige, quadratische, rechteckige, trapezartige Formen mit scharfen oder abgerundeten Kanten oder Kombinationen von vorgenannten Formen sowie Stufen, Stege, Einschnürungen bzw. dergleichen) denkbar.

Figur 2 zeigt eine Vorrichtung zur Kontaktierung, bei der der Träger 1 als Hohlprofil ausgestaltet ist, d.h., dass der Träger 1 in seiner Mitte eine Ausnehmung aufweist und nicht aus Vollmaterial besteht. Ansonsten sind Aufbau (d.h. leitende Schicht 2 auf dem elektrisch nicht leitenden Träger 1) und Kontaktierung über das elastische Kontaktelement gleichartig zu dem in Figur 1 beschriebenen Kontaktelement. Ebenso können bei dem elastischen Kontaktelement, welches in Figur 2 gezeigt ist, die geometrischen Formen in weiten Bereichen gewählt und den Einsatzanforderungen und Einbaugegebenheiten angepasst werden.

Figur 3 zeigt als Vorrichtung zur Kontaktierung ein elastisches Kontaktelement, dessen Träger 1 in Form eines Bandes ausgeführt ist, wobei dieses zumindest auf einer Seite mit elektrisch leitender Schicht 2 versehen ist. Der Träger kann in der Kontakteinrichtung sowohl mit als auch ohne Überlappung angebracht und verschiedenartig befestigt werden. Hier kann die Druckkraft z.B. auch von einem elastischen Hilfselement wie Feder oder dergleichen erzeugt werden.

Figur 4 zeigt eine Vorrichtung zur Kontaktierung, bei der sich zwischen dem Träger 1 und der leitenden Schicht 2 zumindest eine Haftschicht befindet, wobei diese auf dafür geeignete Weise auf den Träger aufbringbar ist. Dabei kann die leitende Schicht 2 auf eine der bereits oben genannte Weise auf den Träger 1 aufgebracht werden.

Eine besonders vorteilhafte Anwendung der erfindungsgemäßen Vorrichtung ist die Kontaktierung zumindest einer Kontaktfläche eines Antennenverstärkers mit zumindest einer auf einer ebenen oder zumindest teilweise konvexen bzw. konkaven Fläche eines Fahrzeuges angeordneten Kontaktfläche einer Antennenstruktur, wobei die erfindungsgemäßen elastischen Kontaktelemente hier die Vorteile vereinen, dass niedrige Herstellungskosten für die Kontaktelemente gegeben sind, die Kontaktierung sicher, zuverlässig und dauerhaft ist, Toleranzen aufgrund der elastischen Verformbarkeit ausgeglichen werden können und auch ein einfaches Austauschen der Kontakteinrichtung im Falle eines Defektes auf einfache Art und Weise möglich wird, da die erfindungsgemäßen elastischen Kontaktelemente lösbar mit den zugehörigen Kontaktflächen aufgrund der elastischen Verformbarkeit kontaktiert werden. Des Weiteren können solche Kontaktelemente ein Teil der Kontaktierungsmittel entsprechend Figuren 1-4 der Patentanmeldung 103 16 384.0 bilden.

### Bezugszeichenliste:

- 1.: Träger
- 2.: Leitende Schicht
- 3.: Kontaktfläche
- 4.: Kontaktfläche

## Patentansprüche

1. Vorrichtung zur Kontaktierung eines ersten Kontaktpartners mit zumindest einem weiteren Kontaktpartner, **gekennzeichnet durch** einen elastisch verformbaren Träger(1), der elektrisch nicht leitend ist und zumindest teilweise eine elektrisch leitende Schicht (2) aufweist, wobei die Kontaktpartner über die Schicht (2) elektrisch kontaktiert sind.

2. Vorrichtung nach Anspruch 1, **dadurch gekennzeichnet, dass** der Träger (1) zumindest teilweise aus einem synthetisch bzw. stofflich abgewandelten hochmolekularen Werkstoff bzw. dessen Copolymerisat, Derivat, Blend oder dergleichen besteht.

3. Vorrichtung nach Anspruch 1, **dadurch gekennzeichnet, dass** der Träger (1) zumindest teilweise aus einem silikonhaltigen Material bzw. aus Silikon oder aus einem Polyolefinecopolymer, insbesondere EP(D)M, besteht.

4. Vorrichtung nach einem der vorhergehenden Ansprüche, **dadurch gekennzeichnet, dass** Trägermaterial geschäumt ist.

5. Vorrichtung nach einem der vorhergehenden Ansprüche, **dadurch gekennzeichnet, dass** die elektrisch leitende Schicht (2) durch Dispergieren und/oder Metallsprühen und/oder Lackieren und/oder chemogalvanisch und/oder durch Druck (z. B. Prägen) und/oder chemogalvanisch und/oder elektrostatisch und/oder dergleichen auf den Träger (1) aufbringbar ist.

6. Vorrichtung nach einem der vorhergehenden Ansprüche, **dadurch gekennzeichnet, dass** die elektrisch leitende Schicht (2) eine Folie ist, die auf den Träger (1) mittels Kleben, Aufprägen oder dergleichen aufbringbar ist.

7. Vorrichtung nach einem der vorhergehenden Ansprüche, **dadurch gekennzeichnet, dass** sich zwischen der leitenden Schicht (2) und dem Träger (1) zumindest eine Schicht befindet, die bessere Haftung der leitenden Schicht (2) ermöglicht und auf dafür geeignete Weise auf den Träger aufbringbar ist.

8. Vorrichtung nach einem oder mehreren der vorhergehenden Ansprüche, **dadurch gekennzeichnet, dass** die Kontaktpartner Kontaktflächen (3, 4) sind.

9. Vorrichtung nach einem oder mehreren der vorhergehenden Ansprüche, **dadurch gekennzeichnet, dass** Kontaktelement ein volles oder hohles Profil aufweist.

10. Vorrichtung nach einem oder mehreren der vorhergehenden Ansprüche, **dadurch gekennzeichnet, dass** Kontaktelement ein geschlossenes oder offenes Profil aufweist.

11. Vorrichtung nach einem oder mehreren der vorhergehenden Ansprüche, **dadurch gekennzeichnet, dass** Kontaktelement als Band ausgeführt ist.

12. Vorrichtung nach einem oder mehreren der vorhergehenden Ansprüche, **dadurch gekennzeichnet, dass** ein oder mehrere Kontaktelemente in einer Kontakteinrichtung bzw. einem Kontaktadapter angeordnet ist.

13. Vorrichtung nach einem oder mehreren der vorhergehenden Ansprüche, **gekennzeichnet durch** die Anwendung der Kontaktierung zumindest einer Kontaktfläche einer Signalverarbeitungsschaltung mit zumindest einer auf einer ebenen oder zumindest teilweise konvexen bzw. konkaven Fläche eines Fahrzeuges angeordneten Kontaktfläche einer Antennenstruktur.
